# EUROPÄISCHE PATENTSCHRIFT

(11) **EP 0 414 738 B1**
(45) Veröffentlichungstag und Bekanntmachung des Hinweises auf die Patenterteilung: **23.09.1992**
(21) Anmeldenummer: 89905104.9
(22) Anmeldetag: 21.04.1989
(51) Int. Cl.: B21D 53/26, E02F 3/24

(54) **VERFAHREN ZUR HERSTELLUNG VON SCHAUFELRADKÖRPERN SOWIE DANACH HERGESTELLTER SCHAUFELRADKÖRPER**
PROCESS FOR MANUFACTURING BUCKET WHEEL BODIES AND BUCKET WHEEL BODIES SO OBTAINED
PROCEDE DE FABRICATION DE CORPS DE ROUES A AUBES ET CORPS DE ROUES A AUBES AINSI PRODUITS

(30) Priorität: 06.05.1988 DE 3815490; 21.11.1988 DE 3839274
(43) Veröffentlichungstag der Anmeldung: 06.03.1991
(73) Patentinhaber: O & K ORENSTEIN & KOPPEL AG, 13581 Berlin (DE)
(72) Erfinder: MOHR, Helmut, D-4100 Duisburg 46 (DE)
(86) Internationale Anmeldenummer: EP8900430
(87) Internationale Veröffentlichungsnummer: WO8910810

(56) Entgegenhaltungen:
- EP-A- 0 148 066
- BE-A- 390 871
- DE-A- 3 215 029
- FR-A- 730 783
- US-A- 2 700 235
- US-A- 3 747 380
- US-A- 3 871 118

## Beschreibung

Die Erfindung betrifft ein Verfahren zur Herstellung eines Schaufelradkörpers mit einem aus einem einzigen Blech gebildeten, im Querschnitt etwa kegelstumpfförmigen Tragkörper, insbesondere zum Einsatz in Tagebaugeräten.

Durch die DE-C-23 14 241 ist ein zellenloses Schaufelrad mit einem konisch gestalteten Tragkörper bekannt, der auf der Schaufelradachse drehbar gelagert ist und an dem ein die Schaufeln tragender Ringkörper befestigt ist. Der Tragkörper besteht aus einer Scheibe, die durch Walzung in einem Arbeitsgang hergestellt werden kann. Nachtelle dieser Art der Formung sind im wesentlichen darin zu sehen, daß nur Konturen in einer Richtung, ausgehend von der Mitte des Schaufelrades, erzeugt werden können, so daß zur Aufbringung der notwendigen Stabilität noch eine Reihe von Schweißarbeiten (Einbringen von Versteifungen oder dgl.) durchgeführt werden müssen. Durch diese Maßnahme wird das Gesamtgewicht des Schaufelradkörpers erhöht. Ferner nachteilig ist die ebenfalls aufwendige Verlagerung der Eimer am äußeren Umfang des Schaufelradkörpers, die auch durch Schweißung herbeigeführt werden muß.

Auch wenn der Grundkörper bereits in einem Arbeitsgang hergestellt werden kann, so sind die noch aufzuwendenden Folgearbeiten als zeit- und kostenintensiv zu beurteilen, wobei die Schweißarbeiten am Ringträger bzw. den Abstützungen nach Fertigstellung des Schaufelrades nur noch schwer zugänglich sind. Dies bedingt Probleme bei auftretenden Reparaturmaßnahmen, so daß der Schaufelradbagger über einen längeren Zeitraum stillgesetzt werden muß.

Der EP-A-148 066 sowie der DE-A-32 15 029 sind Verfahren zur Herstellung von Stahl- oder Aluminiumrädern für Fahrzeuge zu entnehmen, wobei als Grundmaterial eine Scheibe dient. Diese Scheibe wird in einer entsprechenden Form durch Tiefziehen zu einem zylindrischen Topf verformt. In der gleichen oder einer anderen Form wird der Topf durch einen weiteren Tiefziehvorgang in seine endgültige Form gebracht.

Der Erfindung liegt ausgehend von der DE-C-23 14 241 die Aufgabe zugrunde, ein Verfahren zur Herstellung eines Schaufelradkörpers zu konzipieren, mittels welchem die aufwendigen Schweißarbeiten auf ein Minimum reduziert werden können, ohne dabei die Steifigkeit des Schaufelradkörpers nachtellig zu beeinflussen. Ferner soll ein Schaufelradkörper konzipiert werden, der leicht und kostengünstig herstellbar ist, wobei die noch notwendigen Schweißarbeiten für evtl. Reparaturzwecke besser zugänglich sein sollen.

Diese Aufgabe wird verfahrensgemäß entsprechend den Merkmalen des ersten Patentanspruches gelöst.

Durch die erfindungsgemäßen Maßnahmen kann ein fertiges Rohteil, das us dem kegelstumpfförmigen Tragkörper und zumindest aus dem angeformten Ringträger besteht, erzeugt werden. Schweißarbeiten-zur Anformung des Ringträgers können vollständig vermieden werden. Im Vergleich zum St. d. T. wird hier ein Schaufelradkörper vorgestellt, der nicht nur wesentlich einfacher in der Herstellung sondern darüberhinaus auch leichter und somit preiswerter ist.

Vorteilhafte Weiterbildungen der erfindungsgemäßen Merkmale sind den Unteransprüchen 2 bis 4 zu entnehmen.

Die Aufgabe wird vorrichtungsgemäß durch die Kombination folgender Merkmale gelöst:
- Tragkörper, Ringträger und Nabenabstützung sind einstückig ausgebildet,
- Tragkörper, Ringträger und Nabenabstützung weisen einen etwa S-förmigen Querschnitt auf, wobei der gerundete Ringträger und die ebenfalls gerundete Nabenabstützung jeweils an der inneren sowie der äußeren Umfangsfläche des Tragkörpers angeformt sind,
- im radial inneren Umfangsbereich des Tragkörpers ist ein im Querschnitt etwa scheibenförmiger Nabenkörper mit zentraler Durchgangsöffnung dergestalt angeordnet, daß sich der Auslauf der radial inneren Rundung der Nabenabstützung oberhalb der Durchgangsöffnung und die radial äußere Umfangsfläche des Nabenkörpers am kegelstumpfförmigen Bereich des Tragkörpers abstützt.

Vorteilhafte gegenständliche Weiterbildungen des erfindungsgemäßen Schaufelradkörpers sind den Unteransprüchen 6 und 7 zu entnehmen.

Infolge der geometrischen Form des Schaufelradkörpers (S-Form) kann der Nabenkörper, der als Scheibe mit einer zentralen Durchgangsbohrung ausgebildet ist, problemlos einerseits mit dem auslaufenden Bereich der Nabenabstützung und andererseits mit dem kegelstumpfförmigen Bereich des Tragkörpers verbunden werden. Weitere Stützelemente, wie sie aus Gründen der Stelfigkeit beim St. d. T. vonnöten sind, können hier entfallen.

Der Schaufelradkörper kann sowohl durch Kalt- als auch durch Warmverformung erzeugt werden. Die Wahl des Verformungsverfahrens ist hierbei von der jeweiligen Größe bzw. Leistung des Tagebaugerätes abhängig.

Wie bereits angesprochen kann durch das im St. d. T. angesprochene Fertigungsverfahren (Walzen) lediglich die kegelstumpfförmige Kontur des Tragkörpers hergestellt werden. Durch die erfindungsgemäßen Verfahrensschritte lassen sich problemlos die für die weitere Bearbeitung erforderlichen Radien anformen, so daß die bisher an diesen Stellen notwendigen Schweißarbeiten vollständig entfallen können. Der weitere Aufbau des Schaufelradkörpers kann baukastenförmig durchgeführt werden, indem in den Freiraum des Ringträgers unmittelbar die Träger zur Aufnahme der Schaufeln eingeschweißt oder aber mit dem Ringträger ein umlaufender Flansch verbunden wird, an welchem anschließend die Träger angeschraubt werden. Zur Erhöhung der Stabilität des Schaufelradkörpers kann am freien Ende der Träger ebenfalls eine umlaufende Scheibe bzw. ein nach außen offenes U-Profil angeschraubt oder angeschweißt werden.

Die Erfindung ist anhand eines Ausführungsbeispieles in der Zeichnung dargestellt und wird wie folgt beschrieben:
Fig. 1 - Schematischer Aufbau des erfindungsgemäßen Schaufelradkörpers
Fig. 2 - Teilansicht des Schaufelradkörpers gem. Fig. 1.

Fig. 1 zeigt in schematischer Darstellung den Aufbau des erfindungsgemäßen Schaufelradkörpers 1. Der Schaufelradkörper 1 ist aus folgenden Elementen aufgebaut: einem kegelstumpfförmigen Tragkörper 2, einem sich im radial äußeren Umfangsbereich anschließenden Ringträger 3 sowie einer im radial inneren Umfangsbereich angeformten Nabenabstützung 4. Tragkörper 2, Ringträger 3 und Nabenabstützung 4 sind hierbei im Querschnitt S-förmig ausgebildet, wobei dieses Profil durch Tiefziehen eines Bleches erzeugt worden ist. Im Bereich des gerundet ausgebildeten Ringträgers 3, d.h. an seinem offenen Teil 5, ist eine horizontal verlaufende Versteifung 6 eingearbeitet. Zwischen dem auslaufenden Ende 7 des Ringträgers 3 sowie dem freien Ende 8 der Versteifung 6 ist ein umlaufender Flansch 9 angeschweißt, der zur Verlagerung (Verschraubung) der Träger 10 zur Aufnahme der nicht weiter dargestellten Schaufeln dient. Um das gesamte System zu versteifen, sind an den freien Enden 11 der Träger 10 im Querschnitt U-förmige Elemente 21 als umlaufendes Bauteil angeschraubt. Im radial inneren Umfangsbereich des Tragkörpers 2 ist ebenfalls eine Rundung vorgesehen, die die sogenannte Nabenabstützung 4 bildet. Die Nabe 12 selber ist als Scheibe mit zentraler Durchgangsbohrung 13 ausgebildet. Nabe 12 und Nabenabstützung 4 sind dergestalt miteinander verbunden, daß das freie Ende 14 der Nabenabstützung 4 sich oberhalb der Durchgangsbohrung 13 an der Nabe 12 und der radial äußere Umfangsbereich 15 der Nabe 12 sich an dem kegelstumpfförmigen Tragkörper 2 abstützt, wobei die jeweiligen Berührungssteilen miteinander verschweißt werden.

Fig. 2 zeigt eine Tellansicht des Schaufelradkörpers 1. Dargestellt ist der Bereich der Nabenabstützung 4 sowie der Nabe 12. Die Nabe 12 sitzt auf der Antriebswelle 16, die einen radialen Anschlag 17 aufweist und durch Verschraubung 18 mit der Nabe 12 verbunden ist. Nabe 12 und Nabenabstützung 4 sind im Bereich ihrer Berührungsstellen 19,20 durch Schweißen miteinander verbunden.

## Patentansprüche

1. Verfahren zur Herstellung eines Schaufelradkörpers mit einem aus einem einzigen Blech gebildeten, im Querschnitt etwa kegelstumpfförmigen, Tragkörper (2), der durch Tiefziehen des Bleches dergestalt geformt wird. daß an den Tragkörper (2), in radialer Richtung gesehen, in seinem radial äußeren Umfangsbereich ein Ringträger (3) zur Aufnahme der Schaufeln angeformt wird, und daß im radial inneren Umfangsbereich des Tragkörpers (2) ein weiterer gerundeter Bereich (4) zur Aufnahme eines im Querschnitt etwa Scheibenförmigen Nabenkörpers (12) mit zentraler Durchgangsöffnung (13) angeformt wird, wobei sich der Auslauf der radial inneren Rundung (4) oberhalb der Durchgangsöffnung (13) und die radial äußere Umfangsfläche (15) des Nabenkörpers (12) am kegelstumpfförmigen Bereich des Tragkörpers (2) abstützt.

2. Verfahren nach Anspruch 1, dadurch gekennzeichnet, daß der Tragkörper (2) samt angeformter Rundungen in einem Arbeitsgang erzeugt wird.

3. Verfahren nach den Ansprüchen 1 und 2, dadurch gekennzeichnet, daß der Tragkörper (2), in radialer Richtung gesehen, mit einem im Querschnitt etwa S-förmigen Profil ausgebildet wird.

4. Verfahren nach den Ansprüchen 1 bis 3, dadurch gekennzeichnet, daß in den Bereich der radial äußeren Rundung (3) des Tragkörpers (2) am Umfang gleichmäßig verteilt Träger oder umlaufende Flansche (9) zur Aufnahme der Schaufeln eingeschweißt werden.

5. Schaufelradkörper mit einem im Querschnitt konisch gestalteten Tragkörper (2), der auf der Antriebswelle (16) über einen mit dem Tragkörper (2) verbundenen Nabenkörper (12) drehbar gelagert ist, und der in seinem äußeren Umfangsbereich mit einem die Schaufeln aufnehmenden Ringträger (3) versehen ist, gekennzeichnet durch die Kombination folgender Merkmale:
- Tragkörper (2), Ringträger (3) und Nabenabstützung (4) sind einstückig ausgebildet,
- Tragkörper (2), Ringträger (3) und Nabenabstützung (4) weisen einen etwa S-förmigen Querschnitt auf, wobei der gerundete Ringträger (3) und die ebenfalls gerundete Nabenabstützung (4) jeweils an der inneren sowie der äußeren Umfangsfläche des Tragkörpers (2) angeformt sind,
- im radial inneren Umfangsbereich des Tragkörpers (2) ist ein im Querschnitt etwa scheibenförmiger Nabenkörper (12) mit zentraler Durchgangsöffnung (13) dergestalt angeordnet, daß sich der Auslauf der radial inneren Rundung der Nabenabstützung (4) oberhalb der Durchgangsöffnung (13) und die radial äußere Umfangsfläche (15) des Nabenkörpers (12) am kegelstumpfförmigen Bereich des Tragkörpers (2) abstützt.

6. Schaufelradkörper nach Anspruch 5, dadurch gekennzeichnet, daß im Bereich des Ringträgers (3) ein umlaufender Flansch (9) zur Befestigung der die Schaufeln aufnehmenden Träger (10) vorgesehen ist.

7. Schaufelradkörper nach den Ansprüchen 5 und 6, dadurch gekennzeichnet, daß im offenen Bereich (5) des Ringträgers (3), um Umfang gleichmäßig verteilt, Träger (10) zur Aufnahme der Schaufeln angeschweißt sind.

## Claims

1. Process for manufacturing a bucket wheel body having a support body (2) which is formed of a single metal sheet and is approximately frustoconical in cross-section, being formed by deep-drawing the metal sheet in such a way that on the support body (2), seen in a radial direction, in its radially outer peripheral region an annular support (3) is formed thereon to receive the buckets, and that in the radially inner peripheral region of the support body (2) a further rounded region (4) is formed thereon to receive a hub body (12) which is approximately disc-shaped in cross-section, with a central through hole (13), the run-out of the radially inner rounded portion (4) bearing above the through hole (13) and the radially outer peripheral surface (15) of the hub body (12) bearing on the frustoconical region of the support body (2).

2. Process according to Claim 1, characterised in that the support body (2) together with the rounded portions formed thereon are produced in a single operation.

3. Process according to Claims 1 and 2, characterised in that the support body (2), seen in a radial direction, has an approximately S-shaped profile in cross-section.

4. Process according to Claims 1 to 3, characterised in that in the region of the radially outer rounded portion (3) of the support body (2), evenly distributed over the periphery, supports or circumferential flanges (9) are welded in to receive the buckets.

5. Bucket wheel body having a support body (2) which is conically shaped in cross-section, and is rotatably supported on the drive shaft (16) by way of a hub body (12) connected to the support body (2), and which is provided in its outer peripheral region with an annular support (3) receiving the buckets, characterised by the combination of the following features:
support body (2), annular support (3) and hub support means (4) are of one-piece construction,
support body (2), annular support (3) and hub support means (4) have an approximately S-shaped cross-section, the rounded annular support (3) and the likewise rounded hub support means (4) each being formed on the inner and the outer peripheral surface of the support body (2),
in the radially inner peripheral region of the support body (2) a hub body (12) which is approximately disc-shaped in cross-section, with a central through hole (13), is arranged in such a way that the run-out of the radially inner rounded portion of the hub support means (4) bears above the through hole (13) and the radially outer peripheral surface (15) of the hub body (12) bears on the frustoconical region of the support body (2).

6. Bucket wheel body according to Claim 5, characterised in that in the region of the annular Support (3) a circumferential flange (9) is provided for the attachment of the supports (10) receiving the buckets.

7. Bucket wheel body according to Claims 5 and 6, characterised in that in the open region (5) of the annular support (3), evenly distributed over the periphery, supports (10) are welded on to receive the buckets.

## Revendications

1. Procédé pour fabriquer un corps de roue à godets comportant un corps de support (2) formé d'une seule tôle et qui possède une forme approximativement tronconique en coupe transversale et est conformé par emboutissage profond de la tôle de telle sorte que sur le corps de support (2) est formé, lorsqu'on regarde dans la direction radiale, dans la zone circonférentielle extérieure du point de vue radial du corps de support, un support annulaire (3) servant à recevoir les godets, et que dans la zone circonférentielle, intérieure du point de vue radial, du corps de support (3) est formée une autre partie arrondie (4) servant à recevoir un corps formant moyeu (12) approximativement en forme de disque en coupe transversale et possédant une ouverture centrale de passage (13), la zone terminale de la partie arrondie (4), intérieure du point de vue radial, prenant appui, au-dessus de l'ouverture de passage (13), et la surface circonférentielle (15), extérieure du point de vue radial, du corps (12) du moyeu prenant appui sur la partie de forme tronconique du corps de support (2).

2. Procédé selon la revendication 1, caractérisé en ce que le corps de support (2) est réalisé, ainsi que les parties arrondies formées sur ce corps, en une étape opératoire.

3. Procédé selon les revendications 1 et 2, caractérisé en ce que le corps de support (2) possède, lorsqu'on regarde dans la direction radiale, un profil approximativement en forme de S en coupe transversale.

4. Procédé selon les revendications 1 à 3, caractérisé en ce que des supports ou des brides circonférentielles (9) destinés à recevoir les godets sont fixés par soudage, d'une manière uniformément répartie sur la périphérie, dans la zone de la partie arrondie (3), extérieure du point de vue radial, du corps de support (2).

5. Corps de roue à godets comportant un corps de support (2) réalisé avec une forme conique en coupe transversale et qui est monté rotatif sur l'arbre d'entraînement (16) par l'intermédiaire d'un corps de moyeu (12) relié au corps de support (2), et comporte, dans sa zone circonférentielle extérieure, un support annulaire (3) recevant les godets, caractérisé par la combinaison des caractéristiques suivantes :
- le corps de support (2), le support annulaire (3) et le support de moyeu (4) sont réalisés d'un seul tenant,
- le corps de support (2), le support annulaire (3) et le support de moyeu (4) possèdent une section transversale approximativement en forme de S, le support annulaire arrondi (3) et le support de moyeu (4) également arrondi étant formés respectivement sur la surface circonférentielle intérieure et sur la surface circonférentielle extérieure du corps de support (2),
- dans la zone circonférentielle, intérieure du point de vue radial, du corps de support (2) est disposé un corps de moyeu (12) approximativement en forme de disque transversal et possédant une ouverture centrale de passage (13) de sorte que l'extrémité de la partie arrondie, intérieure du point de vue radial, du support de moyeu (4) prend appui, au-dessus de l'ouverture de passage (13), et la surface circonférentielle (15), extérieure du point de vue radial, du corps de moyeu (12) prend appui sur la partie de forme tronconique du corps de support (2).

6. Corps de roue à godets selon la revendication 5, caractérisé en ce qu'au niveau du support annulaire (3), il est prévu une bride circonférentielle (9) servant à fixer les supports (10) qui reçoivent les godets.

7. Corps de roue à godets selon les revendications 5 et 6, caractérisé en ce que des supports (10) servant à recevoir les godets sont soudés dans la partie ouverte (5) du support annulaire (3), en étant uniformément répartis sur la périphérie.
